# EUROPÄISCHE PATENTANMELDUNG

(11) **EP 1 136 658 A2**
(43) Veröffentlichungstag der Anmeldung: **26.09.2001**
(21) Anmeldenummer: 01890071.2
(22) Anmeldetag: 08.03.2001
(51) Int. Cl.: F01L 1/352, F01L 1/34

(54) **Vorrichtung zur Verstellung einer Nockenwelle**

(30) Priorität: 09.03.2000 AT 3902000
(71) Anmelder: TCG UNITECH Aktiengesellschaft, 4560 Kirchdorf/Krems (AT)
(72) Erfinder: Heer, Siegfried, 4560 Kirchdorf/Krems (AT)
(74) Vertreter: Babeluk, Michael, Dipl.-Ing. Mag.

(57) **Zusammenfassung**

Die Erfindung betrifft eine Vorrichtung zur Verstellung einer Nockenwelle (11) einer Brennkraftmaschine mit innerer Verbrennung mit mindestens einem Elektromotor (3), der über ein Getriebe (12) die Verstellung der Nockenwelle (11) gegenüber einem Antriebsrad (10) bewirkt, wobei das Getriebe (12) einen Planetenträger (2) aufweist, auf dem mindestens ein Planetenrad (4) vorgesehen ist, das von einem Elektromotor (3) angetrieben ist. Eine schnelle Verstellung bei einfachem Aufbau kann dadurch erreicht werden, dass mehrere Planetenräder (4) vorgesehen sind, die mit einem Hohlrad (1) im Eingriff stehen und dass jedem Planetenrad (4) ein Elektromotor (3) zugeordnet ist, der dieses über eine gemeinsame Welle (6) antreibt.

## Beschreibung

Die Erfindung betrifft eine Vorrichtung zur Verstellung einer Nockenwelle einer Brennkraftmaschine mit innerer Verbrennung mit mindestens einem Elektromotor, der über ein Getriebe die Verstellung der Nockenwelle gegenüber einem Antriebsrad bewirkt, wobei das Getriebe einen Planetenträger aufweist, auf dem mindestens ein Planetenrad vorgesehen ist, das von einem Elektromotor angetrieben ist.

Aus der EP 903 471 A ist eine Vorrichtung zur Verstellung der Nockenwelle einer Brennkraftmaschine bekannt. Ziel ist es, die Vorrichtung kleiner und kompakter ausführen zu können und das Problem des Zahnflankenspiels zu minimieren.

Die US 4,517,934 A zeigt eine Einrichtung zur Verstellung der Nockenwelle, bei der an einem Antriebsrad ein Elektromotor angeordnet ist, der über ein Getriebe mit der Nockenwelle in Verbindung steht. Der Elektromotor wird über Schleifringe mit Strom versorgt. Um die auftretende Umwucht zu minimieren, sind dabei Elektromotor und Getriebe auf unterschiedlichen Seiten der Nockenwelle am Antriebsrad angeordnet. Eine solche Vorrichtung ist aufwendig und das Auftreten von Massenkräften kann auch bei sorgfältiger Konstruktion nur schwer vermieden werden.

Weiters offenbart die DE 40 40 486 A eine Nockenwellenverstelleinrichtung mit einem Getriebe, das die Verstellung der Nockenwelle im Bezug auf das Antriebsrad bewirkt. Dieses Getriebe wird in einer Ausführungsvariante durch eine axial verschiebliche Stange verstellt und in einer anderen Ausführungsvariante durch eine hydraulische Arbeitsmaschine, die im Antriebsrad vorgesehen ist. Die Vorrichtungen, die in dieser Druckschrift beschrieben sind, sind äußerst aufwendig und störungsanfällig.

Ferner zeigt die US 5,156,119 A eine Vorrichtung zur Veränderung der Ventilsteuerzeiten, bei der in einem Antriebsrad Reibräder angeordnet sind, die mit einer Getriebeanordnung in Verbindung stehen, die eine Verstellbewegung bewirkt. Indem ein Paar von Reibscheiben an die Reibräder angedrückt wird, kann eine Veränderung der Ventilsteuerzeiten erreicht werden.

Aufgabe der vorliegenden Erfindung ist es, eine möglichst einfache und robuste Vorrichtung zu schaffen, mit der eine Verstellung der Nockenwelle im Bezug auf das Antriebsrad möglich ist. Dabei soll eine elektrische Verstellung vorgesehen sein, die eine möglichst geringe Leistungsaufnahme aufweist. Das Verstellgetriebe soll vorzugsweise selbsthemmend sein, um im stationären Betrieb ohne Leistungsaufnahme auskommen zu können.

Erfindungsgemäß ist vorgesehen, dass mehrere Planetenräder vorgesehen sind, die mit einem Hohlrad im Eingriff stehen und dass jedem Planetenrad ein Elektromotor zugeordnet ist, der dieses über eine gemeinsame Welle antreibt.

Da bei der erfindungsgemäßen Lösung mehrere Elektromotoren parallel geschaltet sind und ein relativ großes Übersetzungsverhältnis vorliegt, kann die Vorrichtung äußerst kompakt ausgeführt werden. Ein besonders großes Übersetzungsverhältnis bei minimalem Zahnflankenspiel ergibt sich, wenn die Planetenräder als Schneckenräder ausgebildet sind und wenn das Hohlrad eine Schrägverzahnung aufweist.

In einer besonders bevorzugten Ausführungsvariante der Erfindung ist vorgesehen, dass jedes Schneckenrad durch zwei einander gegenüberliegende Elektromotoren angetrieben ist. Auf diese Weise kann eine besonders kompakte Ausführung erreicht werden.

Ein besonders einfacher Aufbau in kostengünstiger Ausführung kann dadurch erreicht werden, dass die Elektromotoren über Schleifringe mit Strom versorgt werden.

Eine konstruktiv besonders günstige Lösung ist dadurch gegeben, dass das Antriebsrad direkt mit dem Hohlrad verbunden ist. Dabei ist vorzugsweise das Antriebsrad einstückig mit dem Hohlrad ausgebildet. Die Vorrichtung kann dadurch besonders kompakt ausgeführt werden.

Alternativ dazu ist es auch möglich, dass die Nockenwelle mit dem Hohlrad in Verbindung steht und dass das Antriebsrad mit dem Planetenträger in Verbindung steht.

In der Folge wird die Erfindung anhand der in den Figuren dargestellten Ausführungsvarianten näher erläutert. Es zeigen die
- Fig. 1: einen teilweisen Längsschnitt der erfindungsgemäßen Vorrichtung und die
- Fig. 2: einen Schnitt nach Linie II - II in Fig. 1.

Die Nockenwellenverstellvorrichtung der Erfindung setzt sich allgemein aus einem Antriebsrad 10 zusammen, das als Zahnriemenscheibe oder Kettenrad ausgebildet sein kann und das eine Nockenwelle 11, auf der Nocken 13 zur Betätigung nicht dargestellter Ein- und Auslassventile der Brennkraftmaschine angeordnet sind, über ein Getriebe 12 antreibt.

In der dargestellten Ausführungsvariante ist das Antriebsrad 10 gleichzeitig als Hohlrad 1 ausgebildet, das eine Schrägverzahnung 5 aufweist, die mit drei Schneckenrädern 4 in Eingriff steht. Mit der Nockenwelle 11 ist ein Planetenträger 2 fest verbunden, der sechs Elektromotoren 3 trägt, die jeweils paarweise auf einer gemeinsamen Achse 3a mit einem Schneckenrad 4 angeordnet sind und dieses über Antriebswellen 6 antreiben. Die Elektromotoren 3 werden über schematisch dargestellte Schleifringe 7 mit Strom versorgt, um die Verstellbewegung zu bewirken. Das Antriebsrad 10 ist über ein Lager 8 auf der Nockenwelle 11 gelagert und durch eine Schraube 9 gesichert. Eine weitere Schraube 14 sichert den festen Sitz des Planetenträgers 2 auf der Nockenwelle 11.

Der besondere Vorteil der erfindungsgemäßen Vorrichtung liegt darin, dass durch die Aufteilung des Betätigungsmomentes auf mehrere Elektromotoren 3 und durch das große Übersetzungsverhältnis, das durch die Verwendung eines Hohlrades 1 mit entsprechend großem Durchmesser erreichbar ist, die Belastung der einzelnen Elektromotoren 3 sehr gering ist. Auf diese Weise kann auf einfache und kostengünstige Weise eine Verstellung der Nockenwelle erreicht werden. Neben der Kraftstoffeinsparung und Emissionsverminderung, die durch die Optimierung der Brennkraftmaschine selbst möglich ist, wird eine weitere Kraftstoffeinsparung durch die geringe Verstellenergie bewirkt, die durch die erfindungsgemäße Vorrichtung möglich ist.

## Patentansprüche

1. Vorrichtung zur Verstellung einer Nockenwelle einer Brennkraftmaschine mit innerer Verbrennung mit mindestens einem Elektromotor (3), der über ein Getriebe (12) die Verstellung der Nockenwelle (11) gegenüber einem Antriebsrad (10) bewirkt, wobei das Getriebe (12) einen Planetenträger (2) aufweist, auf dem mindestens ein Planetenrad (4) vorgesehen ist, das von einem Elektromotor (3) angetrieben ist, **dadurch gekennzeichnet, dass** mehrere Planetenräder (4) vorgesehen sind, die mit einem Hohlrad (1) im Eingriff stehen und dass jedem Planetenrad (4) ein Elektromotor (3) zugeordnet ist, der dieses über eine gemeinsame Welle (6) antreibt.

2. Vorrichtung nach Anspruch 1, **dadurch gekennzeichnet, dass** die Planetenräder (4) als Schneckenräder ausgebildet sind und dass das Hohlrad (1) eine Schrägverzahnung aufweist.

3. Vorrichtung nach Anspruch 2, **dadurch gekennzeichnet, dass** jedes Schneckenrad (4) durch zwei einander gegenüberliegende Elektromotoren (3) angetrieben ist.

4. Vorrichtung nach einem der Ansprüche 1 bis 3, **dadurch gekennzeichnet, dass** die Elektromotoren (3) über Schleifringe (7) mit Strom versorgt werden.

5. Vorrichtung nach einem der Ansprüche 1 bis 3, **dadurch gekennzeichnet, dass** das Antriebsrad (10) direkt mit dem Hohlrad (1) verbunden ist.

6. Vorrichtung nach Anspruch 5, **dadurch gekennzeichnet, dass** das Antriebsrad (10) einstückig mit dem Hohlrad (1) ausgebildet ist.

7. Vorrichtung nach einem der Ansprüche 1 bis 4, **dadurch gekennzeichnet, dass** die Nockenwelle mit dem Hohlrad (1) in Verbindung steht und dass das Antriebsrad (10) mit dem Planetenträger in Verbindung steht.
